# EUROPÄISCHE PATENTSCHRIFT

(11) **EP 1 834 144 B1**
(45) Veröffentlichungstag und Bekanntmachung des Hinweises auf die Patenterteilung: **28.02.2018**
(21) Anmeldenummer: 05823015.2
(22) Anmeldetag: 21.12.2005
(51) Int. Cl.: F25J 3/02

(54) **VERFAHREN ZUM ABTRENNEN EINER C2+ REICHEN FRAKTION AUS LNG**
METHOD FOR SEPARATING A FRACTION RICH IN C2+ FROM LIQUEFIED NATURAL GAS
PROCEDE DE SEPARATION D'UNE FRACTION RICHE EN C2+ A PARTIR DE GNL

(30) Priorität: 03.01.2005 DE 102005000634
(43) Veröffentlichungstag der Anmeldung: 19.09.2007
(73) Patentinhaber: Linde AG, 80331 München (DE)
(72) Erfinder: BAUER, Heinz, 82067 Ebenhausen (DE); FRANKE, Hubert, 82049 Pullach (DE); SAPPER, Rainer, 82335 Aufkirchen (DE)
(74) Vertreter: Richmond, Sarah
(86) Internationale Anmeldenummer: PCT/EP2005/013748
(87) Internationale Veröffentlichungsnummer: WO 2006/072390

(56) Entgegenhaltungen:
- WO-A-2005/015100
- WO-A-2005/035692
- WO-A-2006/066015
- WO-A-2006/118583
- US-A- 3 420 068
- US-B1- 6 564 579
- US-B1- 6 604 380
- YANG C C ET AL: "COST-EFFECTIVE DESIGN REDUCES C2 AND C3 AT LNG RECEIVING TERMINALS" OIL AND GAS JOURNAL, PENNWELL, HOUSTON, TX, US, 26. Mai 2003 (2003-05-26), Seiten 50-53, XP009044374 ISSN: 0030-1388
- HUANG S ET AL: "SELECT THE OPTIMUM EXTRACTION METHOD FOR LNG REGASIFICATION VARYING ENERGY COMPOSITIONS OF LNG IMPORTS MAY REQUIRE TERMINAL OPERATORS TO REMOVE C2+ COMPOUNDS BEFORE INJECTING REGASIFIED LNG INTO PIPELINES" HYDROCARBON PROCESSING, GULF PUBLISHING CO. HOUSTON, US, Bd. 83, Juli 2004 (2004-07), Seiten 57-62, XP009038899 ISSN: 0018-8190

## Beschreibung

Die Erfindung betrifft ein Verfahren zum Abtrennen einer C₂₊-reichen Fraktion aus verflüssigtem Erdgas (LNG) gemäß dem Oberbegriff von Patentanspruch 1. Ein solches Verfahren ist aus der Druckschrift US-A-3 420 068 bekannt.

Gattungsgemäße Verfahren sind bspw. dann vorzusehen, wenn der Heizwert von verflüssigtem Erdgas nicht den gewünschten Spezifikationen desjenigen Pipeline-Netzes, in das das Erdgas eingespeist werden soll, entspricht. In einem derartigen Fall wird dem verflüssigten Erdgas entweder eine Heizwerterniedrigende Komponente, beispielsweise Stickstoff, zugesetzt oder es werden Komponenten, die eine Erhöhung des Heizwertes bewirken, aus dem verflüssigten Erdgas entfernt. Nachfolgend sei die vorgenannte zweite Alternative näher erläutert.

Aus der US-A 5,114,451 ist ein gattungsgemäßes Verfahren zum Abtrennen einer C₂₊- bzw. C₃₊-reichen Fraktion aus LNG bekannt, bei dem - im Gegensatz zu den bis dato realisierten Verfahren - ein Teilstrom der in der rektifikatorischen Auftrennung des (verflüssigten) Erdgases gewonnenen C₁-reichen Gasfraktion rückverflüssigt und der rektifikatorischen Auftrennung als Rücklauf aufgegeben wird. Der Reststrom der C₁-reichen Gasfraktion wird erst nach der Abtrennung des Teilstromes, der den vorbeschriebenen Rücklaufstrom bildet, auf den gewünschten Abgabe- bzw. Pipelinedruck verdichtet. Das in der US-A 5,114,451 beschriebene Verfahren ermöglicht zwar die Steigerung der Ethanausbeute auf wirtschaftlich interessante Werte, erkauft wird dies jedoch durch den Einsatz wenigstens eines kostenintensiven Verdichters. Auch aus den nachveröffentlichten Patentanmeldungen WO-A 2006/066015 und WO-A 2006/118583 sind gattungsgemäße Verfahren zum Abtrennen einer C₂₊- bzw. C₃₊-reichen Fraktion aus LNG bekannt. Ferner ist aus der US-A 3,420,068 ist ein gattungsgemäßes Verfahren zum Abtrennen einer C₂₊-reichen Fraktion aus LNG bekannt. Bei diesem wird auf eine Rückverdichtung der in der rektifikatorischen Auftrennung des teilweise verdampften Erdgases gewonnenen methanreichen Gasfraktion verzichtet, was zur Folge hat, dass lediglich durchschnittliche Ethanausbeuten erzielt werden können.

Aufgabe der vorliegenden Erfindung ist es, ein gattungsgemäßes Verfahren zum Abtrennen einer C₂₊-reichen Fraktion aus verflüssigtem Erdgas (LNG) anzugeben, das eine Steigerung der Ausbeute der C₂₊-reichen Fraktion bei gleichzeitiger Reduzierung der Investitions- sowie Betriebskosten des Prozesses, insbesondere den Verzicht auf eine Verdichtung der methanreichen Gasfraktion ermöglicht.

Zur Lösung der vorgenannten Aufgabe wird ein gattungsgemäßes Verfahren zum Abtrennen einer C₂₊-reichen Fraktion aus verflüssigtem Erdgas (LNG) vorgeschlagen, das folgende Verfahrensschritte aufweist:
a) teilweises Verdampfen des verflüssigten Erdgases,
b) Auftrennen des teilweise verdampften Erdgases in eine erste C₁-reiche Gasfraktion und eine erste C₂₊-reiche Flüssigfraktion,
c) rektifikatorische Auftrennung der ersten C₂₊-reichen Flüssigfraktion in eine zweite C₁-reiche Gasfraktion und eine zweite C₂₊-reiche Flüssigfraktion,
d) Rückverflüssigen der ersten C₁-reichen Gasfraktion im Wärmetausch mit dem zu verdampfenden verflüssigten Erdgas und
e) Zuführen wenigstens eines Teilstromes der rückverflüssigten C₁-reichen Gasfraktion als Rücklauf zu der rektifikatorischen Auftrennung.

Im Gegensatz zu den eingangs erwähnten Verfahrensweisen wird nunmehr die in der Auftrennung des teilweise verdampften Erdgases gewonnene erste C₁-reiche Gasfraktion rückverflüssigt und zumindest teilweise der rektifikatorischen Auftrennung als Rücklauf zu geführt. Die für die Rückverflüssigung der ersten C₁-reichen Gasfraktion erforderliche Kälte kann hierbei ausschließlich von dem flüssigen Erdgasstrom, der einer Anwärmung bis höchstens zum Siedepunkt unterworfen wird, bereitgestellt werden. Da die der rektifikatorischen Auftrennung als Rücklauf aufgegebene C₁-reiche Gasfraktion einen vergleichsweise geringen Ethangehalt aufweist, wird durch sie eine Rückwaschung von Ethan und schwereren Komponenten aus dem Kopfprodukt der rektifikatorischen Auftrennungen und damit die gewünschte Erhöhung der C₂₊-Ausbeute bewirkt.

Das erfindungsgemäße Verfahren ermöglicht es daher, bei einer wirtschaftlich sinnvollen Verfahrensweise Ethan-Ausbeuten von mehr als 90 % zu realisieren. Dieser Wert liegt im Bereich der Ethan-Ausbeute, wie sie mit dem aufwendigen Verfahren gemäß US-A 5,114,451 erreicht werden kann, aber deutlich über dem Wert bei einer Verfahrensführung gemäß US-A 3,420,068.

Das erfindungsgemäße Verfahren sowie weitere Ausgestaltungen desselben, die Gegenstände der abhängigen Patentansprüche darstellen, seien im Folgenden anhand des in den **Figuren 1** und **2** dargestellten Ausführungsbeispieles näher erläutert.

Wie in der **Figur 1** dargestellt, wird aus einem LNG-Speicherbehälter S über Leitung 1 verflüssigtes und unterkühltes Erdgas, das mittels der Pumpe P1 auf einen Druck zwischen 15 und 30 bar gepumpt wird, dem Wärmetauscher E1 zugeführt. In diesem wird das verflüssigte Erdgas gegen die abzukühlende und rückzuverflüssigende C₁-reiche Gasfraktion 4, auf die im Folgenden noch eingegangen werden wird, bis knapp vor den Siedepunkt angewärmt. Der Abstand vom Siedepunkt beträgt typischerweise 5 °C, höchstens 20 °C.

Anschließend wird das angewärmte Erdgas über Leitung 1' einem weiteren Wärmetauscher E2 zugeführt und in diesem gegen die abzukühlende zweite C₁-reiche Gasfraktion 8, auf die im Folgenden noch eingegangen wird, angewärmt und teilweise verdampft.

Der teilverdampfte Erdgasstrom wird über Leitung 2 einem Abscheider D1 zugeführt. In diesem erfolgt eine Auftrennung des teilweise verdampften Erdgasstromes in eine erste C₁-reiche Gasfraktion, die am Kopf des Abscheiders D1 über Leitung 4 abgezogen wird, und eine erste C₂₊-reiche Flüssigfraktion. Letztere wird über Leitung 3, in der eine Pumpe P3 vorgesehen ist, der Trennkolonne T und damit der rektifikatorischen Auftrennung zugeführt.

Alternativ zu dem in der Figur 1 dargestellten Abscheider D1kann eine Rektifikationskolonne vorgesehen werden, in der die Auftrennung des teilweise verdampften Erdgases 2 realisiert wird. In diesem Falle würde die Zuspeisung des teilweise verdampften Erdgasstromes 2 in den Sumpf der Rektifikationskolonne erfolgen. Der erforderliche Kolonnenrücklauf kann entweder mittels eines aus der noch zu beschreibenden Leitung 6 abgezogenen Stromes oder eines aus der noch zu beschreibenden Leitung 8 nach dem Wärmetauscher E2 und vor dem Ventil c abgezogenen Stromes realisiert werden. Diese Ausgestaltung des erfindungsgemäßen Verfahrens ermöglicht es, die C₂-Ausbeute wesentlich zu erhöhen, woraus eine Verringerung der Verluste in das Heizgas resultiert.

In der Trennkolonne T erfolgt eine rektifikatorische Auftrennung der vorbeschriebenen C₂₊-reichen Flüssigfraktion 3 in eine zweite C₁-reiche Gasfraktion, die am Kopf der Trennkolonne T über Leitung 8 abgezogen wird, und eine zweite C₂₊-reiche Flüssigfraktion. Die Trennkolonne T kann Böden und/oder Packungen aufweisen.

Die vorgenannte zweite C₂₊-reiche Flüssigfraktion wird über die Leitung 10, in der ein Regelventil e vorgesehen ist, aus dem Sumpf der Trennkolonne T abgezogen und als sog. NGL(Natural Gas Liquids)-Fraktion aus dem Prozess abgegeben und ggf. einer weiteren Verwendung-zugeführt. Ein Teilstrom dieser Fraktion wird im Wärmetauscher E3 teilweise verdampft und über Leitung 11 als Reboiler-Strom der Trennkolonne T zugeführt.

In vorteilhafter Weise erfolgt die rektifikatorische Auftrennung T auf einem höheren Druck als die Auftrennung D1 des teilweise verdampften Erdgases 2 in eine erste C₁-reiche Gasfraktion 4 und eine erste C₂₊-reiche Flüssigfraktion 3. Hierbei wird in der Auftrennung bzw. Abscheider D1 vorzugsweise ein Druck zwischen 15 und 25 bar und in der rektifikatorischen Auftrennung T vorzugsweise ein Druck zwischen 30 und 40 bar realisiert. Zur Überwindung der Druckdifferenz zwischen Abscheider D1 und Trennkolonne T ist in der Leitung 3 eine Pumpe P3 vorzusehen.

Die bei der Auftrennung des teilweise verdampften Erdgasstromes 2 gewonnene erste C₁-reiche Gasfraktion, die aus dem Kopf des Abscheiders D1 über Leitung 4 abgezogen wird, wird im Wärmetauscher E1 gegen den anzuwärmenden Erdgasstrom 1 rückverflüssigt, mittels der Pumpe P2 auf den in der Trennkolonne T herrschenden Druck gepumpt und anschließend über die Leitungsabschnitte 5 und 6 -wobei in dem Leitungsabschnitt 6 ein Regelventil d vorgesehen ist - der rektifikatorische Auftrennung T, vorzugsweise im Kopfbereich, als Rücklauf aufgegeben.

Die in der rektifikatorischen Auftrennung T gewonnene zweite C₁-reiche Gasfraktion wird am Kopf der Trennkolonne T über Leitung 8 abgezogen und im Wärmetauscher E2 gegen den anzuwärmenden Erdgasstrom 1' zumindest teilweise, vorzugsweise jedoch vollständig rückverflüssigt und über Leitung 8', in der ein Regelventil c angeordnet ist, einem Pumpenvorlagebehälter D2 zugeführt. Diesem wird über Leitungsabschnitt 7, in dem ebenfalls ein Regelventil b angeordnet ist, derjenige Teilstrom der ersten rückverflüssigten C₁-reichen Fraktion zugeführt, der nicht der Trennkolonne T als Rücklauf aufgegeben wird.

Aus dem Pumpenvorlagebehälter D2 wird die C₂₊-abgereicherte LNG-Produktfraktion mittels der Pumpe P4 auf den gewünschten Abgabe- bzw. Pipelinedruck - dieser liegt in der Regel zwischen 50 und 150 bar- gepumpt und über Leitung 9, in der ebenfalls ein Regelventil a vorgesehen ist, aus dem Prozess abgeführt.

Sofern die in der rektifikatorischen Auftrennung T gewonnene zweite C₂₊-reiche Flüssigfraktion, die aus dem Sumpf der Trennkolonne T über Leitung 10 abgezogen wird, einer C₂/C₃-Trennung unterworfen werden soll, wird vorzugsweise wie in der **Figur 2** dargestellt verfahren.

Hierbei wird die zweite C₂₊-reiche Flüssigfraktion einer (zweiten) rektifikatorischen C₂/C₃-Trennung in der Trennkolonne T' unterworfen. Aus dem Sumpf der Trennkolonne T' wird über Leitung 18 eine C₃₊-reiche LPG-Produktfraktion abgezogen und ggf. einer weiteren Verarbeitung bzw. Verwendung zugeführt. Ein Teilstrom dieser Fraktion wird im Wärmetauscher E5 teilweise verdampft und über Leitung 19 als Reboiler-Strom der Trennkolonne T' zugeführt.

Am Kopf der Trennkolonne T' wird über Leitung 12 eine C₂/C₃-reiche Gasfraktion abgezogen, im Seitenaufkocher E4, der über die Leitungen 13 mit der Trennkolonne T verbunden ist, zumindest teilweise kondensiert und anschließend über Leitung 14 dem Pumpenvorlagebehälter D3 zugeführt.

Aus dem Pumpenvorlagebehälter D3 wird die kondensierte C₂/C₃-reiche Fraktion über Leitung 15 der Pumpe P5 zugeführt und mittels dieser auf den gewünschten Abgabedruck gepumpt. Ein Nebenstrom der gepumpten Fraktion wird über Leitung 16 und Regelventil f dem Kopf der Trennkolonne T' als Rücklauf aufgegeben, während der Hauptstrom der gepumpten Fraktion über Leitung 17 aus dem Prozess abgeführt und ggf. einer weiteren Verwendung bzw. Verarbeitung zugeführt wird.

Alternativ zu der anhand der Figur 2 beschriebenen Verfahrensweise sind jedoch auch andere C₂/C₃-Trennprozesse realisierbar, beispielsweise der Abzug einer gasförmigen Kopfproduktfraktion aus dem Behälter D3.

Das erfindungsgemäße Verfahren zum Abtrennen einer C₂₊-reichen Fraktion aus verflüssigtem Erdgas weiterbildend wird vorgeschlagen, dass die Abkühlung von Verfahrensströmen, die aus der Auftrennung T' der zweiten C₂₊-reichen Flüssigfraktion resultieren, gegen die erste C₂₊-reiche Flüssigfraktion und/oder gegen wenigstens eine Flüssigfraktion, die aus der rektifikatorischen Auftrennung unterhalb der Zuspeisung der ersten C₂₊-reichen Flüssigfraktion abgezogen wird, erfolgt.

Insbesondere dann, wenn die zweite C₂₊-reiche Flüssigfraktion 10 einer rektifikatorischen C₂/C₃-Trennung T' unterworfen wird, empfiehlt es sich, die in der rektifikatorischen C₂/C₃-Trennung T' gewonnene C₂/C₃-reiche Gasfraktion 12 im Wärmetausch gegen die erste C₂₊-reiche Flüssigfraktion 3 abzukühlen, vorzugsweise auf drucklose Lagertemperatur abzukühlen.

Der hierfür erforderliche Wärmetauscher kann beispielsweise zwischen der Pumpe P3 und der Trennkolonne T vorgesehen werden. Damit eine drucklose Lagerung realisiert werden kann, ist im Falle einer überwiegend aus Ethan bestehenden Gasfraktion, die am Kopf der rektifikatorischen C₂/C₃-Trennung T' gewonnen wird, eine Temperatur von etwa -100 °C erforderlich. Von Vorteil bei dieser Verfahrensführung ist, dass im gesamten Prozess auf Fremdkälte - also Kühlung unterhalb der Umgebungstemperatur - oder - thermodynamisch gleichwertig - Verdichtung verzichtet werden kann.

Wenn, wie anhand der in den Figuren 1 und 2 dargestellten Verfahren erläutert, alle Verfahrensströme flüssig eintreten (Strom 1) und wieder flüssig abgegeben werden (Ströme 9 und 10 bzw. 9, 17und 18), erfolgt alle Kühlung letztlich aus der Unterkühlung des eingesetzten LNGs.

Das erfindungsgemäße Verfahren zum Abtrennen einer C₂₊-reichen Fraktion aus verflüssigtem Erdgas (LNG) ermöglicht die Realisierung hoher Ethanausbeuten bei einem gleichzeitigen Verzicht auf kostenintensive Verdichter.

## Patentansprüche

1. Verfahren zum Abtrennen einer C₂₊-reichen Fraktion aus verflüssigtem Erdgas (LNG) aufweisend folgende Verfahrensschritte:
a) teilweises Verdampfen (E1, E2) des verflüssigten Erdgases (1, 1'),
b) Auftrennen (D1) des teilweise verdampften Erdgases (2) in eine erste C₁-reiche Gasfraktion (4) und eine erste C₂₊-reiche Flüssigfraktion (3),
c) rektifikatorische Auftrennung (T) der ersten C₂₊-reichen Flüssigfraktion (3) in eine zweite C₁-reiche Gasfraktion (8) und eine zweite C₂₊-reiche Flüssigfraktion (10),
d) Rückverflüssigen (E1) der ersten C₁-reichen Gasfraktion (4) im Wärmetausch mit dem zu verdampfenden verflüssigten Erdgas (1) **dadurch gekennzeichnet, dass**
e) wenigstens ein Teilstrom (6) der rückverflüssigten C₁-reichen Gasfraktion (5) als Rücklauf zu der rektifikatorischen Auftrennung (T) zugeführt wird.

2. Verfahren nach Anspruch 1, **dadurch gekennzeichnet, dass** die rektifikatorische Auftrennung (T) auf einem höheren Druck als die Auftrennung (D1) des teilweise verdampften Erdgases (2) in eine erste C₁-reiche Gasfraktion (4) und eine erste C₂₊-reiche Flüssigfraktion (3) erfolgt.

3. Verfahren nach Anspruch 2, **dadurch gekennzeichnet, dass** die Auftrennung (D1) des teilweise verdampften Erdgases (2) in eine erste C₁-reiche Gasfraktion (4) und eine erste C₂₊-reiche Flüssigfraktion (3) in einem Druckbereich zwischen 15 und 25 bar und die rektifikatorische Auftrennung (T) in einem Druckbereich zwischen 30 und 40 bar erfolgt.

4. Verfahren nach einem der vorhergehenden Ansprüche 1 bis 3, **dadurch gekennzeichnet, dass** derjenige Teilstrom (7) der rückverflüssigten C₁-reichen Gasfraktion (5), der der rektifikatorischen Auftrennung (T) nicht als Rücklauf zugeführt wird, mit der in der rektifikatorischen Auftrennung (T) gewonnenen zweiten C₁-reichen Gasfraktion (8, 8') vereinigt wird.

5. Verfahren nach einem der vorhergehenden Ansprüche 1 bis 4, **dadurch gekennzeichnet, dass** die in der rektifikatorischen Auftrennung (T) gewonnenen zweite C₁-reichen Gasfraktion (8) zumindest teilweise rückverflüssigt wird (E2), wobei diese Rückverflüssigung vorzugsweise im Wärmetausch mit dem zu verdampfenden verflüssigten Erdgas (1') erfolgt.

6. Verfahren nach einem der vorhergehenden Ansprüche 1 bis 5, **dadurch gekennzeichnet, dass** die Abkühlung von Verfahrensströmen, die aus der Auftrennung der zweiten C₂₊-reichen Flüssigfraktion (10) resultieren, gegen die erste C₂₊-reiche Flüssigfraktion (3) und/oder gegen wenigstens eine Flüssigfraktion (13), die aus der rektifikatorischen Auftrennung (T) unterhalb der Zuspeisung der ersten C₂₊-reichen Flüssigfraktion (3) abgezogen wird, erfolgt.

7. Verfahren nach einem der vorhergehenden Ansprüche 1 bis 6, wobei die zweite C₂₊-reiche Flüssigfraktion (10) einer rektifikatorischen C₂/C₃-Trennung (T') unterworfen wird, **dadurch gekennzeichnet, dass** die Kopfkondensation der C₂/C₃-Trennung (T') in einem Seitenaufkocher (E4) gegen wenigstens eine Flüssigfraktion (13) erfolgt, die aus der rektifikatorischen Auftrennung (T) unterhalb der Zuspeisung der ersten C₂₊-reichen Flüssigfraktion (3) abgezogen wird.

8. Verfahren nach einem der vorhergehenden Ansprüche 1 bis 7, wobei die zweite C₂₊-reiche Flüssigfraktion (10) einer rektifikatorischen C₂/C₃-Trennung (T') unterworfen wird, **dadurch gekennzeichnet, dass** die in der rektifikatorischen C₂/C₃-Trennung (T') gewonnene C₂/C₃-reiche Gasfraktion (12) im Wärmetausch gegen die erste C₂₊-reiche Flüssigfraktion (3) abgekühlt, vorzugsweise auf drucklose Lagertemperatur abgekühlt wird.

9. Verfahren nach einem der vorhergehenden Ansprüche 1 bis 8, **dadurch gekennzeichnet, dass** die Auftrennung (D1) des teilweise verdampften Erdgases (2) in eine erste C₁-reiche Gasfraktion (4) und eine erste C₂₊-reiche Flüssigfraktion (3) in einem Abscheider oder einer Rektifikationskolonne erfolgt.

## Claims

1. Process for separating a C₂₊-rich fraction from liquefied natural gas (LNG), comprising the following process steps:
a) partial vaporization (E1, E2) of the liquefied natural gas (1, 1'),
b) separation (D1) of the partially vaporized natural gas (2) into a first C₁-rich gas fraction (4) and a first C₂₊-rich liquid fraction (3),
c) separation by rectification (T) of the first C₂₊-rich liquid fraction (3) into a second C₁-rich gas fraction (8) and a second C₂₊-rich liquid fraction (10),
d) reliquefaction (E1) of the first C₁-rich gas fraction (4) by heat exchange with the liquefied natural gas (1) to be vaporized, **characterized in that**
e) at least one substream of the reliquefied C₁-rich gas fraction (5) is fed as runback to the separation by rectification (T).

2. Process according to Claim 1, **characterized in that** the separation by rectification (T) is carried out at a higher pressure than the separation (D1) of the partially vaporized natural gas (2) into a first C₁-rich gas fraction (4) and a first C₂₊-rich liquid fraction (3).

3. Process according to Claim 2, **characterized in that** the separation (D1) of the partially vaporized natural gas (2) into a first C₁-rich gas fraction (4) and a first C₂₊-rich liquid fraction (3) is carried out in a pressure range from 15 to 25 bar and the separation by rectification (T) is carried out in a pressure range from 30 to 40 bar.

4. Process according to any of Claims 1 to 3, **characterized in that** the substream (7) of the reliquefied C₁-rich gas fraction (5) which is not fed as runback to the separation by rectification (T) is combined with the second C₁-rich gas fraction (8, 8') obtained in the separation by rectification (T).

5. Process according to any of Claims 1 to 4, **characterized in that** the second C₁-rich gas fraction (8) obtained in the separation by rectification (T) is at least partially reliquefied (E2), with this reliquefaction preferably being carried out by heat exchange with the liquefied natural gas (1') to be vaporized.

6. Process according to any of Claims 1 to 5, **characterized in that** the cooling of process streams which result from the fractionation of the second C₂₊-rich liquid fraction (10) is carried out against the first C₂₊-rich liquid fraction (3) and/or against at least one liquid fraction (13) which is taken off from the separation by rectification (T) at a point below the introduction of the first C₂₊-rich liquid fraction (3).

7. Process according to any of Claims 1 to 6, where the second C₂₊-rich liquid fraction (10) is subjected to C₂/C₃ separation by rectification (T'), **characterized in that** the overhead condensation of the C₂/C₃ separation (T') is carried out in a side boiler (E4) against at least one liquid fraction (13) which is taken off from the separation by rectification (T) at a point below the introduction of the first C₂₊-rich liquid fraction (3).

8. Process according to any of Claims 1 to 7, where the second C₂₊-rich liquid fraction (10) is subjected to a C₂/C₃ separation by rectification (T'), **characterized in that** the C₂/C₃-rich gas fraction (12) obtained in the C₂/C₃ separation by rectification (T') is cooled by heat exchange against the first C₂₊-rich liquid fraction (3), preferably cooled to atmospheric pressure storage temperature.

9. Process according to any of Claims 1 to 8, **characterized in that** the separation (D1) of the partially vaporized natural gas (2) into a first C₁-rich gas fraction (4) and a first C₂₊-rich liquid fraction (3) is carried out in a separator or a rectification column.

## Revendications

1. Procédé de séparation d'une fraction riche en C₂₊ à partir de gaz naturel liquéfié (GNL), comprenant les étapes de procédé suivantes :
a) l'évaporation partielle (E1, E2) du gaz naturel liquéfié (1, 1'),
b) la séparation (D) du gaz naturel partiellement évaporé (2) en une première fraction de gaz riche en C₁ (4) et une première fraction de liquide riche en C₂₊ (3),
c) la séparation par rectification (T) de la première fraction de liquide riche en C₂₊ (3) en une deuxième fraction de gaz riche en C₁ (8) et une deuxième fraction de liquide riche en C₂₊ (10),
d) la reliquéfaction (E1) de la première fraction de gaz riche en C₁ (4) par échange de chaleur avec le gaz naturel liquéfié à évaporer (1), **caractérisé en ce que**
e) au moins un courant partiel de la fraction de gaz riche en C₁ reliquéfiée (5) est introduit en tant que reflux dans la séparation par rectification (T).

2. Procédé selon la revendication 1, **caractérisé en ce que** la séparation par rectification (T) a lieu à une pression plus élevée que la séparation (D1) du gaz naturel partiellement évaporé (2) en une première fraction de gaz riche en C₁ (4) et une première fraction de liquide riche en C₂₊ (3).

3. Procédé selon la revendication 2, **caractérisé en ce que** la séparation (D1) du gaz naturel partiellement évaporé (2) en une première fraction de gaz riche en C₁ (4) et une première fraction de liquide riche en C₂₊ (3) a lieu dans une plage de pression comprise entre 15 et 25 bar et la séparation par rectification (T) dans une plage de pression comprise entre 30 et 40 bar.

4. Procédé selon l'une quelconque des revendications 1 à 3 précédentes, **caractérisé en ce que** le courant partiel (7) de la fraction de gaz riche en C₁ reliquéfiée (5) qui n'est pas introduit dans la séparation par rectification (T) en tant que reflux est réuni avec la deuxième fraction de gaz riche en C₁ (8, 8') obtenue dans la séparation par rectification (T).

5. Procédé selon l'une quelconque des revendications 1 à 4 précédentes, **caractérisé en ce que** la deuxième fraction de gaz riche en C₁ (8) obtenue dans la séparation par rectification (T) est au moins partiellement reliquéfiée (E2), cette reliquéfaction ayant de préférence lieu par échange de chaleur avec le gaz naturel liquéfié à évaporer (1').

6. Procédé selon l'une quelconque des revendications 1 à 5 précédentes, **caractérisé en ce que** le refroidissement de courants de procédé qui résultent de la séparation de la deuxième fraction de liquide riche en C₂₊ (10) a lieu avec la première fraction de liquide riche en C₂₊ (3) et/ou avec au moins une fraction de liquide (13) qui est soutirée à partir de la séparation par rectification (T) en dessous de l'alimentation de la première fraction de liquide riche en C₂₊ (3).

7. Procédé selon l'une quelconque des revendications 1 à 6 précédentes, dans lequel la deuxième fraction de liquide riche en C₂₊ (10) est soumise à une séparation des C₂/C₃ par rectification (T'), **caractérisé en ce que** la condensation de tête de la séparation des C₂/C₃ (T') a lieu dans un rebouilleur latéral (E4) avec au moins une fraction de liquide (13), qui est soutirée à partir de la séparation par rectification (T) en dessous de l'alimentation de la première fraction de liquide riche en C₂₊ (3).

8. Procédé selon l'une quelconque des revendications 1 à 7 précédentes, dans lequel la deuxième fraction de liquide riche en C₂₊ (10) est soumise à une séparation des C₂/C₃ par rectification (T'), **caractérisé en ce que** la fraction de gaz riche en C₂/C₃ (12) obtenue dans la séparation des C₂/C₃ par rectification est refroidie par échange de chaleur avec la première fraction de liquide riche en C₂₊ (3), de préférence à une température de stockage sans pression.

9. Procédé selon l'une quelconque des revendications 1 à 8 précédentes, **caractérisé en ce que** la séparation (D1) du gaz naturel partiellement évaporé (2) en une première fraction de gaz riche en C₁ (4) et une première fraction de liquide riche en C₂₊ (3) a lieu dans un séparateur ou une colonne de rectification.
